# EUROPÄISCHE PATENTSCHRIFT

(11) **EP 1 141 456 B1**
(45) Veröffentlichungstag und Bekanntmachung des Hinweises auf die Patenterteilung: **02.04.2003**
(21) Anmeldenummer: 99964602.9
(22) Anmeldetag: 17.12.1999
(51) Int. Cl.: D03D 47/34

(54) **FADENVERARBEITUNGSSYSTEM UND VERFAHREN ZUM LIEFERN VON SCHUSSFÄDEN**
YARN PROCESSING SYSTEM AND METHOD FOR DELIVERING WEFT YARNS
SYSTEME DE TRAITEMENT DE FILS ET PROCEDE DE FOURNITURE DE FILS DE TRAME

(30) Priorität: 18.12.1998 DE 19858682
(43) Veröffentlichungstag der Anmeldung: 10.10.2001
(73) Patentinhaber: IROPA AG, 6340 Baar (CH)
(72) Erfinder: THOLANDER, Lars, Helge, Gottfrid, S-523 38 Ulricehamn (SE)
(74) Vertreter: Grünecker, Kinkeldey, Stockmair & Schwanhäusser Anwaltssozietät
(86) Internationale Anmeldenummer: EP9910086
(87) Internationale Veröffentlichungsnummer: WO00037721

(56) Entgegenhaltungen:
- EP-A- 0 357 975
- EP-A- 0 634 509
- EP-A- 0 756 028
- DE-A- 4 131 656

## Beschreibung

Die Erfindung betrifft ein Fadenverarbeitungssystem gemäß dem Oberbegriff des Patentanspruchs 1 sowie ein Verfahren zum Liefern von Schussfäden gemäß Oberbegriff des Patentanspruchs 8.

Bei einer Greifer-Schützenwebmaschine, bei der das durch die Beschleunigungen und Verzögerungen des Schussfadens eine Art Herzkurve des Fadenspannungsverlaufes entsteht, ist es zweckmäßig, mit der steuerbaren Fadenbremse am Eintragbeginn ein bestimmtes Fadenspannungsniveau einzustellen, damit der Bringergreifer den Schussfaden ordnungsgemäß übemimmt, dann über den weiteren Hub des Bringergreifers den Bremseffekt so weit wie möglich zu reduzieren, weil die Fadenspannung ohnedies durch die Beschleunigung ansteigt, kurz vor der Übergabephase vom Bringergreifer zum Nehmergreifer den Bremseffekt wieder zu erhöhen, damit die Übergabe ordnungsgemäß abläuft, bei der nachfolgenden Beschleunigung des Nehmergreifers den Bremseffekt wiederum so weit wie möglich zu reduzieren, und schließlich gegen Ende des Eintragvorganges den Bremseffekt wieder zu steigern, damit der Schussfaden gestreckt im Webfach positioniert wird. Bei einer Projektilwebmaschine ist der Bremseffekt der Fadenbremse am Eintragbeginn und am Eintragende zu steigern und in der Zwischenphase so weit wie möglich zu beseitigen. Bei einer Düsenwebmaschine ist erst gegen Eintragende ein gesteigerter Bremseffekt der Fadenbremse zweckmäßig, z.B. um die Auswirkung des gefürchteten Streck- oder Peitschenschlags zu mildern.

Bei einem aus EP-A-0 357 975 bekannten Fadenverarbeitungssystem wird während eines Eintragvorganges mittels des die Fadenspannung repräsentierenden Signals, in einem geschlossenen Regelkreis über die Fadenbremse der Bremseffekt variiert. Bei unterschiedlichen Positionen des Fadenendes innerhalb des Webfaches ergeben sich verschiedene Fadenspannungswerte, damit der Fadenspannungsverlauf an die Webbedingungen angepasst ist. Da der bereits durch die von der Webmaschine bewirkte Abzugsbewegung des Schussfadens entstehende Spannungsverlauf nicht nur bei demselben Fadenmaterial zwischen den Eintragvorgängen variieren kann, sondern auch von anderen Einflüssen abhängt, hat es sich als zweckmäßig erwiesen, nicht mit einem strikt festgelegten Verlauf des Bremseffektes der Fadenbremse zu arbeiten, sondern die Steuerung der Fadenbremse unter Berücksichtigung des tatsächlichen Fadenspannungsverlaufs vorzunehmen. Der Tensiometer, dessen Sonde mit dem Schussfaden in direktem Kontakt steht, liefert sozusagen in Echtzeit die tatsächliche Fadenspannung repräsentierende Signale bzw. einen den Fadenspannungsverlauf repräsentierenden Signalverlauf. Die Signal-Auswerteeinrichtung regelt dann mit diesem Ist-Signal über die Fadenbremse einen Soll-Fadenspannungsverlauf, wobei der Regelkreis des Tensiometers, der Signal-Auswerteeinrichtung und der Fadenbremse über den Faden selbst geschlossen ist. Aus dem permanenten mechanischen Kontakt zwischen dem Schussfaden und der Sonde des Tensiometers resultiert jedoch ein die Regelgenauigkeit beeinträchtigendes Problem, bedingt durch eine zwischen dem Liefergerät und der Eintragvorrichtung der Webmaschine auch in den Pausen zwischen Eintragvorgängen stehendem Schussfaden herrschende Streckspannung. Diese Streckspannung erzeugt über den Tensiometer ein Signal mit einem bestimmten Signalwert, der durch äußere Umstände bedingt driften kann. Dazu kommt, dass betriebsbedingte Vibrationen in einem solchen fadenverarbeitenden System natürlich auch den gespannt gehaltenen Schussfaden beeinflussen und für den Tensiometer spürbar sind, so dass selbst bei ruhendem Schussfaden das Signal eine Drifttendenz entwickelt. Dadurch ist die Signal-Auswerteeinrichtung außer Stande, bei der Regelung einen vorbestimmten oder festgesetzten Signalwert als Referenz zu berücksichtigen. Mit anderen Worten lässt sich keine zuverlässige Kalibrierung oder Rücksetzung (re-setting); vorzugsweise auf Null, vornehmen, wie sie für hohe Regelgenauigkeit erforderlich wäre.

Aus US-A-5 476 122 ist ein Fadenverarbeitungssystem bekannt, bei dem in einem geschlossenen Regelkreis eine Lamellen-Fadenbremse mit Hilfe des Signals eines Tensiometers geregelt wird. In Fig. 2 dieser Publikation ist gezeigt, dass in den Pausen zwischen Eintragvorgängen eine Streckspannung im Schussfaden herrscht, und dass diese Streckspannung in den beiden gezeigten Pausen unterschiedliche Werte haben kann (Driften). Da zu keinem Zeitpunkt überhaupt keine Fadenspannung herrscht, lässt sich keine zuverlässige Kalibrierung oder Rücksetzung vornehmen.

Der Erfindung liegt die Aufgabe zugrunde, ein Fadenverarbeitungssystem auf baulich einfache Weise so zu gestalten, dass die Regelgenauigkeit der Fadenbremsen-Steuerung hoch ist, bzw. ein Verfahren anzugeben, mit dem in einem fadenverarbeitenden System die Regelgenauigkeit für die Fadenspannung verbessert wird.

Die gestellte Aufgabe wird erfindungsgemäß mit den Merkmalen des Anspruchs 1 und den Merkmalen des nebengeordneten Anspruchs 8 gelöst.

In dem fadenverarbeitenden System wird unabhängig von der Größe der systembedingt in Pausen zwischen Eintragvorgängen im Schussfaden herrschenden Streckspannung durch die Separierung des Schussfadens von der Sonde des Tensiometers erreicht, dass zum Kalibrieren oder Rücksetzen in der Signal-Auswerteeinrichtung ein gleichbleibender Referenzwert, nämlich ein Fadenspannungs-Nullsignal vorliegt, weil der Tensiometer dann entweder überhaupt kein Signal oder stets das gleiche Grundsignal liefert. Eine Kalibrierung bzw. Rücksetzung lässt sich damit einfach und vor allem sehr zuverlässig vornehmen.

Bei dem Verfahren wird durch die Kalibrierung bewusst das aussagefähige Fadenspannungs-Nullsignal für die Signal-Auswerteeinrichtung. Dadurch lässt sich mit baulich geringem Aufwand die Regelgenauigkeit erhöhen. Die Separier-Einrichtung kann während des eigentlichen Regelablaufes passiv sein und hat dann keinen Einfluss auf den Schussfaden.

Gemäß Anspruch 2 wird die Separiereinrichtung mittels eines Verstellantriebes betätigt, der zweckmäßigerweise an eine Steuervorrichtung angeschlossen ist. In der Informationsverbindung wird der Signal-Auswerteeinrichtung ein Meldesignal übermittelt, damit diese das Fadenspannungs-Nullsignal als Referenz zum Kalibrieren bzw. Rücksetzen berücksichtigt.

Baulich einfach wird gemäß Anspruch 3 der Schussfaden von der Sonde des Tensiometers gelüftet. Das Lüftelement, das die Separierung vornimmt, greift nur für die Kalibrierung am Schussfaden an, der zweckmäßigerweise ohnedies steht, beeinflusst hingegen den Fadenlauf später nicht mehr.

Alternativ wird gemäß Anspruch 4 mit der Separiereinrichtung die Sonde bzw. der Tensiometer selbst relativ zum Schussfaden in die Passivstellung verstellt und so vom Faden separiert.

Baulich einfach ist gemäß Anspruch 5 das Lüftelement ein Fadenablenker in Form eines Stabes oder einer Fadenöse.

Gemäß Anspruch 6 wird auf baulich einfache Weise und zuverlässig der Verstellantrieb von einem Elektromagneten, einem Elektromotor oder Pneumatikzylinder gebildet.

Gemäß Anspruch 7 ist in der Signal-Auswerteinrichtung ein Kalibrierteil zum Kalibrieren oder Rücksetzen enthalten, der das Fadenspannungs-Nullsignal dann berücksichtigt, wenn die Separierung stattgefunden hat.

Gemäß Anspruch 9 wird kalibriert, wenn der Schussfaden steckt und/oder ohnedies nicht gebremst wird.

Erfindungsgemäß wird bewusst eine vorübergehende Separierung zwischen dem Schussfaden und der abtastenden Sonde des Tensiometers vorgenommen, um ein aussagefähiges und klares Fadenspannungs-Nullsignal zu erhalten, mit dem die Kalibrierung durchgeführt wird. Dies ist von speziellem Vorteil bei Tensiometern, die mit einem Piezo-Umwandler arbeiten, kann aber auch vorgenommen werden im Falle von Dehnungsmeßstreifen, einem kapazitivem Sensor, einem Piezo-Resistiv-Tensiometer oder von anderen elektronischen Fadenspannungsmessprinzipien wie triboelektrischen Einrichtungen, die des Kontakts des Fadens bedürfen.

Anhand der Zeichnung werden Ausführungsformen des Erfindungsgegenstandes erläutert. Es zeigen:
- Fig. 1: schematisch ein Fadenverarbeitungssystem,
- Fig. 2: ein Diagramm, das den Fadenspannungsverlauf, die Fadenbrems-Strombeaufschlagung und die Steuerung der Separier-Einrichtung für eine Greiferschützenwebmaschine zeigt, und
- Fig. 3 - 6: verschiedene Ausführungsformen für mit einem Tensiometer kombinierte Separiereinrichtungen.

Ein fadenverarbeitendes System S in Fig. 1 weist ein Fadenliefergerät F für eine ein Webfach H enthaltende Webmaschine L (eine Greiferschützenwebmaschine, eine Projektilwebmaschine oder eine Düsenwebmaschine) auf, wobei das Fadenliefergerät F einen Schussfaden Y von einer Vorratsspule 1 abzieht, diesen mittels eines Drehantriebes 2 auf einer Speichertrommel 3 in Windungen zwischenspeichert und die Webmaschine L intermittierend beliefert. Der Drehantrieb 2 wird über eine Steuervorrichtung C des Liefergerätes F gesteuert Im Fadenweg zwischen dem Liefergerät F und einer Eintragvorrichtung E am Eingang eines Webfaches H der Webmaschine L sind eine steuerbare Fadenbremse B beliebiger Bauart und stromab derselben ein Tensiometer T angeordnet, dem eine Separiereinrichtung P zugeordnet ist.

Die Fadenbremse B kann eine Lamellenbremse, eine Umlenkbremse, eine Luftdüsenbremse, eine Bandbremse oder dgl. sein und enthält hier Bremselemente 4, von denen zumindest eines mittels eines Aktuators 5 relativ zum anderen verstellbar ist, um den Bremseffekt für den Schussfaden Y zu variieren. Der Tensiometer T berührt den Schussfaden mit einer Sonde 7, die einem Umwandler 8 angehört, mit welchem ein die Fadenspannung repräsentierendes Signal f erzeugbar ist. Beiderseits der Sonde 7 kann der Schussfaden Y an stationären Fadenführelementen 6 abgestützt sein.

Die Separiereinrichtung P weist ein Lüftelement 9 auf, z. B. in Stabform oder als Fadenöse oder gabelförmig ausgebildet, das mit einem Stellantrieb 10 gekoppelt und quer zur Fadenlaufrichtung zwischen der ausgezogen gezeigten Passivstellung und einer Separierstellung (gestrichelt gezeigt) hin- und herverstellbar ist. Mittels des Lüftelementes 9 lässt sich der Schussfaden Y von der Sonde 7 des Tensiometers T trennen. Dann gibt der Umwandler 8 ein Signal f0 ab, d.h. ein Fadenspannungs-Nullsignal. Der Stellantrieb 10 kann mit einer Steuerung M verbunden sein.

Femer ist eine elektronische Signal-Auswerteeinrichtung G vorgesehen, die einen Kalibrierteil K enthalten kann. Der Signal-Auswerteeinrichtung G kann ein Eingabeteil J zugeordnet sein, mit dem sich bestimmte Parameter oder Steuerkurven setzen lassen, die als Signal f1 der Signal-Auswerteeinrichtung G bzw. dessen Kalibrierteil K zuführbar sind. An den Kalibrierteil K sind der Umwandler 8 des Tensiometers T signalübertragend angeschlossen, und auch die Steuerung M (bzw. der Stellantrieb 10) der Separier-Einrichtung P. Von der Steuerung M kann an den Kalibrierteil K eine Meldung d zur jeweiligen Stellung des Lüftelementes 9, vorzugsweise der Separierstellung, gegeben werden. Die Signalauswerte-Einrichtung E kann ferner angeschlossen sein an die Steuervorrichtung C des Liefergeräts G und/oder einen Antrieb R der Webmaschine L, der seinerseits auch mit der Steuervorrichtung C verbunden sein kann. Schließlich kann auch die Steuervorrichtung C mit der Steuerung M verbunden sein. Vom Antrieb R der Webmaschine L können Signale "a" an die Steuervorrichtung C und/oder die Steuerung M und/oder die Signal-Auswerteeinrichtung G übermittelt werden, wobei die Signale "a" beispielsweise den jeweiligen Drehwinkel oder bestimmte Drehwinkelwerte der Hauptwelle der Webmaschine L repräsentieren. Von der Steuervorrichtung C können Signale "a1" an die Steuerung M und/oder die Signal-Auswerteeinrichtung G übermittelt werden, welche Signale "a1" z.B. den Betriebsstatus des Liefergerätes repräsentieren. Schließlich ist von der Signal-Auswerteeinrichtung G an den Aktuator 5 der Fadenbremse B ein Signal b lieferbar, das eine Funktion des Signals f oder/und f1 ist, bzw. proportional ist zu diesen, um die Fadenbremse B entsprechend zu steuern. Durch die Fadenbremse B, die Signal-Auswerteeinrichtung G und den Tensiometer T wird ein über den Schussfaden Y selbst geschlossener Regelkreis gebildet, mit welchem unter Berücksichtigung der abgegriffenen Fadenspannung ein Fadenspannungsverlauf erzeugt wird, der z.B. angepasst ist an die Webbedingungen in der Webmaschine L, die Fadenqualität, die Gewebebreite etc.

Der Tensiometer T kann auf piezoelektrischem, piezoresistivem, triboelektrischem, kapazitivem Weg oder mit Dehnungsmessstreifen arbeiten, wobei aus der Beaufschlagungskraft des Schussfadens Y das Signal f abgeleitet wird, das die Fadenspannung repräsentiert. Wird die Separiereinrichtung P in die Separier-Stellung verstellt, dann wird die Sonde 7 nicht mehr vom Schussfaden Y beaufschlagt. Vom Tensiometer T ist ein Fadenspannungs-Nullsignal f0 abgegeben, mit dessen Hilfe die Signal-Auswerteeinrichtung G bzw. dessen Kalibrierteil K eine Kalibrierung bzw. Rücksetzung vornehmen kann.

Je nach Typ der Webmaschine L ist eine andere Art des Fadenspannungsverlaufes für jeden Eintragvorgang zweckmäßig. Bei einer Greiferschützenwebmaschine mit Bringer- und Nehmergreifern soll die Fadenbremse gesteuert am Eintragbeginn, in der Übergangsphase und gegen Eintragende wirken, in den dazwischenliegenden Perioden hingegen so wenig wie möglich. Bei einer Projektilwebmaschine soll die Fadenbremse während eines Eintrags verstellt werden. Bei einer Luftdüsenwebmaschine soll die Fadenbremse gegen Ende des Eintragvorganges gesteuert zum Eingriff kommen, um beispielsweise einen gefürchteten Streckschlag zu mildem bzw. zu beseitigen.

Anhand Fig. 2 wird das Verfahren zum intermittierenden Liefern von Schussfäden vom Liefergerät F zu einer Greiferschützenwebmaschine erläutert. Im oberen Teil des Diagramms, dessen horizontale Achsen die Zeit oder den Drehwinkel der Hauptwelle der Webmaschine L repräsentieren, ist auf der vertikalen Achse die Fadenspannung in Gramm aufgetragen. Bei jedem Eintrag ergibt sich eine "Herzkurve" für den Fadenspannungsverlauf, resultierend aus der Beschleunigung und Verzögerung des Bringergreifers bis zur Fachmitte, der Übergangsphase vom Bringer- zum Nehmergreifer, und der darauffolgenden Beschleunigung und Verzögerung des Nehmergreifers bis zum Eintragende. Wie gezeigt, läuft ein Eintragvorgang nur über einen Teil einer 360°-Drehung der Webmaschine ab. Zwischen aufeinanderfolgenden Eintragvorgängen liegen Pausen vor. Da jedoch auch in diesen Pausen der ruhende Schussfaden zwischen dem Liefergerät F und der Eintragvorrichtung E einer bestimmten Streckspannung unterworfen wird, die auch der Tensiometer T registriert, fiele (normalerweise) das Signal f zu keiner Zeit auf Null ab. Vielmehr tritt in diesen Ruhepausen sogar ein Driften des Signals f nach oben oder nach unten auf.

Der mittlere Teil des Diagramms in Fig. 2 verdeutlicht die Bestromung der Fadenbremse B, d.h. das Signal b (beispielsweise angezeigt durch den Strom I). Der untere Teil des Diagramms zeigt die Bestromung oder Ansteuerung des Stellantriebs 10, d.h. das Signal c (beispielsweise in mV).

Während eines Eintrages wird am Eintragbeginn, in der Übergangsphase und gegen Eintragende die Fadenbremse B jeweils unter Berücksichtigung des Signals f mit dem Signal b gesteuert, um eine bestimmte Bremsung, einen bestimmten Bremseffekt oder einen bestimmten Bremsverlauf einzusteuem. Sobald beispielsweise ein Eintragvorgang abgeschlossen ist, worüber die Steuerung M beispielsweise vom Liefergerät F und/oder von der Webmaschine L (durch das Signal a bzw. a1) informiert werden kann, wird das Signal c erzeugt, um den Stellantrieb 10 zu betätigen und das Lüftelement 9 in die Separierstellung zu bringen. Dadurch wird der Schussfaden Y von der Sonde 7 getrennt. Trotz der Streckspannung wird vom Tensiometer T dann ein Fadenspannungs-Nullsignal f0 erzeugt Synchron mit der Abgabe des Signals c (oder während der Zeitdauer des Signals c und der Separierstellung des Lüftelementes 9) wird das Signal d an den Kalibrierteil K übermittelt, sozusagen als Bestätigung, dass das nun anliegende Signal das Fadenspannungs-Nullsignal f0 ist Dies muss nicht bedeuten, dass der elektrische Signalwert Null ist. Diese Bestätigung bzw. eine Art Meldesignal könnte auch von der Steuerung C oder dem Antrieb R kommen. Dann wird in der Signalauswerte-Einrichtung G bzw. in dessen Kalibrierteil K eine Kalibrierung k bzw. eine Rücksetzung, vorzugsweise auf einen Nullwertk, vorgenommen, so daß die Signal-Einrichtung G immer einen zuverlässigen Referenzwert für die spätere Regelung berücksichtigen kann. Vor Beginn des nächsten Eintragvorganges verschwindet das Signal c. Die Sonde 7 kommt wieder in Kontakt mit dem Schussfaden Y. Während des nächstfolgenden Eintragvorganges erfolgt die Steuerung der Fadenbremse B wiederum unter Berücksichtigung des Signals f, jedoch nach der zuvor erfolgten Kalibrierung oder Rücksetzung.

Bei anderen Typen von Webmaschinen ist der über die Fadenbremse B geregelte Fadenspannungsverlauf verschieden von dem in Fig. 2. Die Kalibrierung in Ruhepausen zwischen Eintragvorgängen wird jedoch auf gleiche Weise wie in Fig. 2 vorgenommen.

In Fig. 1 ist das Lüftelement 9 eine Fadenöse, eine Gabel oder ein Stab, die den Schussfaden Y zwischen den beiden stationären Fadenführorganen 6 so weit aus der Bahn auslenkt, dass eine Trennung zwischen der Sonde 7 und dem Schussfaden Y stattfindet. Die beiden stationären Fadenführorgane 6 sind nicht unbedingt notwendig.

Anstelle des in Fig. 1 ersten stationären Fadenführorgans 6 ist in Fig. 3 eine bewegliche Fadenöse 6' oder ein bewegliches Fadenführorgan vorgesehen, das das Lüftelement 9 der Separiereinrichtung P bildet. Dies bedeutet, dass der Stellantrieb 10 direkt am Fadenführorgan 6' angreift, um dies aus der in ausgezogenen Linien gezeichneten Passivstellung in die Separierstellung (gestrichelt gezeigt) zu verlagern, um dabei den Schussfaden Y von der Sonde 7 des Tensiometers T abzuheben. Es könnte natürlich alternativ das in Fadenlaufrichtung hintere Fadenführorgan 6 verstellt werden.

In Fig. 4 sind beide Fadenführorgane 6' an einem gabelartigen Träger 11 angeordnet, der sich mittels des Stellantriebes 10 aus der in ausgezogenen Linien gezeichneten Arbeitsstellung des Tensiometers T in eine Separierstellung nach unten verlagern lassen (nicht gezeigt). Die beiden Fadenführorgane 6', z.B. geschlossene Fadenösen, bilden in diesem Fall das bzw. die Lüftelemente der Separiereinrichtung P.

In Fig. 5 ist die Sonde 7 des Tensiometers T beispielsweise ein ringförmiges Piezoelement 12 mit dem Umwandler 8. Der Umwandler 8 ist beispielsweise in einer Vertikalführung 13 verschiebbar gehalten und lässt sich mittels des Stellantriebes 10 aus der in ausgezogenen Linie gezeigten Stellung zum Abtasten der Fadenspannung in die gestrichtelt angedeutete Passivstellung nach unten verschieben, so dass dann der Schussfaden das ringförmige Piezoelement 12 nicht berührt.

In Fig. 6 ist als Separiereinrichtung P ein als Drehantrieb ausgebildeter Stellantrieb 10 vorgesehen, mit dem ein stabförmiges Lüftelement 9 in Richtung eines Pfeiles 14 aus der in ausgezogenen Linien gezeichneten Passivstellung in eine Separierstellung (gestrichelt) verstellbar ist, um den zwischen den stationären Fadenführorganen 6 abgestützten Schussfaden von der Sonde 7 des Tensiometers T zu separieren. Die Sonde 7 ist z.B. stabförmig und kann mit dem Umwandler 8 über nicht dargestellte Dehnungsmessstreifen oder ein triboelektrisches Element oder dgl. gekoppelt sein.

Die Kalibrierung könnte sogar während eines Eintragvorganges vorgenommen werden, weil der Lüftvorgang keinen signifikanten Einfluss auf den Faden hat, ggfs. in einer Phase, in der nicht gebremst wird. Das Tensiometer T könnte auch stromauf der Fadenbremse angeordnet sein.

## Patentansprüche

1. Fadenverarbeitungssystem (S), mit einem Schussfaden-Liefergerät (F) und einer Webmaschine (L), wobei im Schussfadenweg zum Webfach (H) wenigstens eine durch einen Aktuator (5) betätigbare, mittels einer elektronischen Signal-Auswerteeinrichtung (G) steuerbare Fadenbremse (B) und der Fadenbremse zugeordnet ein mit einer Sonde (7) am Schussfaden (Y) angreifender, wenigstens ein die Fadenspannung repräsentierendes Signal (f) liefernder Tensiometer (T) angeordnet sind, und der Tensiometer (T) mit der Signal-Auswerteeinrichtung (G) in signalübertragender Verbindung steht, um die Fadenbremse (B) in Abhängigkeit von der festgestellten Fadenspannung zu steuern, **dadurch gekennzeichnet, dass** im Fadenweg beim Tensiometer (T) eine in eine Separierstellung verstellbare Separier-Einrichtung (P) vorgesehen ist, mit der in der Separierstellung zwecks eines Null-Fadenspannungs-Signals (f0) für die Signal-Auswerteeinrichtung (G) eine vorübergehende Separierung zwischen der Sonde (7) und dem Schussfaden (Y) herstellbar ist.

2. System nach Anspruch 1, **dadurch gekennzeichnet, dass** die Separier-Einrichtung (P) einen an eine Steuervorrichtung (M) angeschlossenen Verstellantrieb (10) aufweist, und dass zwischen der Steuervorrichtung (M) oder dem Verstellantrieb (10) und der Signal-Auswerteeinrichtung (G) eine Informationsverbindung für ein Meldesignal (d) zum Melden der Stellung der Separiereinrichtung (P), vorzugsweise deren Separierstellung, vorgesehen ist.

3. System nach Anspruch 1, **dadurch gekennzeichnet, dass** die Separier-Einrichtung (P) wenigstens ein am Schussfaden (Y) zumindest in der Separierstellung zum Angriff bringbares Lüftelement (9, 6') aufweist.

4. System nach Anspruch 1, **dadurch gekennzeichnet, dass** die Separiereinrichtung (P) an der Sonde (7) bzw. dem Tensiometer zum verstellenden Angriff bringbar ist

5. System nach Anspruch 3, **dadurch gekennzeichnet, dass** das Lüftelement (9) ein Fadenablenker in Form eines Stabes oder einer Fadenöse ist.

6. System nach Anspruch 2, **dadurch gekennzeichnet, dass** der Verstellantrieb (10) einen Elektromagneten, einen Elektromotor oder einen Pneumatikzylinder aufweist.

7. System nach Anspruch 1, **dadurch gekennzeichnet, dass** in der Signal-Auswerteeinrichtung (G) ein Kalibrierteil (K) enthalten ist, mit dem bei gemeldeter Separierstellung eine Kalibrierung (k) des Signals (f) auf einen vorbestimmten Ausgangswert, vorzugsweise den Fadenspannungs-Nullwert (f0) ausführbar ist.

8. Verfahren zum intermittierenden Liefern von Schussfäden (Y) von einem Liefergerät (F) in eine Webmaschine (L), bei dem während jedes Eintragvorgangs die Schussfadenspannung mittels einer gesteuerten Fadenbremse (B) variiert wird, wobei die Fadenbremse in einen geschlossenen Regelkreis eingegliedert ist, in welchem eine Signal-Auswerteeinrichtung (G) die Fadenbremse zumindest abhängig von einem stromab der Fadenbremse durch eine Tensiometer-Sonde (7) am Faden abgegriffenes Fadenspannungssignal (f) regelt, **dadurch gekennzeichnet, dass** der Schussfaden (Y) und die Tensiometer-Sonde (7) vorübergehend separiert werden und für einen späteren Regelvorgang bezüglich des Fadenspannungs-Signals (f) eine Kalibrierung (k) mittels eines Fadenspannungs-Nullsignals (f0) durchgeführt wird.

9. Verfahren nach Anspruch 8, **dadurch gekennzeichnet, dass** die Separierung und Kalibrierung in einer Pause zwischen Eintragvorgängen vorgenommen werden.

## Claims

1. Yarn processing system, comprising a weft yarn feeding device (F) and a weaving machine (L), at least one controlled yarn brake (B) and a tensiometer (T) associated within the weft yarn path into the weaving shed (H) to said yarn brake (B) which yarn brake (B) is controlled by an electronic signal evaluation assembly (G) and is actuated by an actuator (5), said tensiometer (T) actively engaging at said weft yarn (Y) by a probe (7) to generate at least a signal (f) corresponding to the actual yarn tension, said tensiometer (T) being in signal transmitting connection with said signal evaluation assembly (G) for controlling said yarn brake (B) in dependence from the yarn tension detected, **characterised in that** a separation device (P) is provided within the yarn path at the tensiometer (T), which separation device (P) is adjustable into a separating position, and that by the separation device (P) in the separating position, said probe (7) and said weft yarn (Y) are temporarily separated to gain a yarn tension-zero signal (of) for the signal evaluation assembly (G).

2. Yarn processing system as in claim, **characterised in that** said separation device (P) has an adjustment drive (10) connected to a control device (M), and that between said signal evaluation assembly (G) and said control device (M) or said adjustment drive (10) an information connection is provided for transmitting a confirmation signal (d) indicative of the initial position of said separation device (P), preferably indicative of said separating position.

3. Yarn processing system as in claim 1, **characterised in that** said separation device (P) has at least one lifting element (9, 6') for engaging at the weft yarn (Y) at least in the separation position.

4. Yarn processing system as in claim 1, **characterised in that** said separation device (P) engages at said probe (7) or said tensiometer (T), respectively.

5. Yarn processing system as in claim 3, **characterised in that** said lifting element (9) is a yarn deflector shaped as a rod or a yarn eyelet.

6. Yarn processing system as in claim 2, **characterised in that** said adjustment drive (10) comprises an electric magnet, an electric motor or a pneumatic cylinder.

7. Yarn processing system as in claim 1, **characterised in that** said signal evaluation assembly (G) contains a calibration part (K) for carrying out a calibration (k) of the signal (f) to a predetermined initial value, preferably the yarn tension-zero value (fo), when said separating position adjustment is confirmed.

8. Method for intermittently feeding weft yams (Y) from a feeding device (F) into a weaving machine (L) according to which method during each insertion cycle the weft yarn tension is varied by means of a controlled yarn brake (B) which is integrated into a closed regulation loop, the loop containing a signal evaluation assembly (G) for regulating the braking effect of said yarn brake (B) at least depending from a yarn tension signal (f) detected at the weft yarn (Y) by a tensiometer probe (7) downstream of said yarn brake (B) **characterised in that** the weft yarn (Y) and said tensiometer probe (7) temporarily are separated from each other, and that for a later regulation action a calibration (k) related to the yarn tension signal (f) is carried out by means of a yarn tension-zero signal (fo).

9. Method as in claim 8, **characterised in that** said separation and said calibration are carried out in a pause between insertion cycles.

## Revendications

1. Système de traitement de fils (S) avec un appareil de fourniture de fils de trame (F) et un métier à tisser (L), où sont disposés, dans la trajectoire du fil de trame vers la foule (H), au moins un frein à fil (B), actionnable par un actionneur (5), pouvant être commandé à l'aide d'une unité d'évaluation de signal (G) électronique, et un tensiomètre (T), associé au frein à fil, agissant par une sonde (7) sur le fil de trame (Y), tensiomètre fournissant au moins un signal (f) représentant la tension dans le fil, et le tensiomètre (T) étant placé en une liaison de transmission de signaux, avec le dispositif d'évaluation de signal (G), pour commander le frein à fil (B) en fonction de la tension dans le fil ayant été constatée, **caractérisé en ce que**, dans la trajectoire du fil, est prévu au tensiomètre (T) un dispositif séparateur (P) réglable en une position de séparation, dispositif séparateur (P) à l'aide duquel, à la position de séparation, dans le but d'un signal de tension de fil de valeur zéro (f0) pour le dispositif d'évaluation de signal (G), peut être produite une séparation provisoire entre la sonde (7) et le fil de trame (Y).

2. Système selon la revendication 1, **caractérisé en ce que** le dispositif séparateur (P) présente un entraînement de manoeuvre (10) raccordé à un dispositif de commande (M) et **en ce que**, entre le dispositif de commande (M) ou l'entraînement de manoeuvre (10) et le dispositif d'évaluation de signal (G), est prévue une liaison d'information pour un signal d'information (d) devant informer de la position du dispositif séparateur (P), de préférence de sa position de séparation.

3. Système selon la revendication 1, **caractérisé en ce que** le dispositif séparateur (P) présente au moins un élément de décollement (9, 6') pouvant être mis en action sur le fil de trame (Y), au moins à la position de séparation.

4. Système selon la revendication 1, **caractérisé en ce que** le dispositif séparateur (P) peut être mis en action sur la sonde (7) ou le tensiomètre, pour obtenir une action de réglage.

5. Système selon la revendication 3, **caractérisé en ce que** l'élément de dégagement (9) est un déviateur de fil, se présentant sous la forme d'une barre ou d'un oeillet pour fil.

6. Système selon la revendication 2, **caractérisé en ce que** l'entraînement de manoeuvre (10) présente un électroaimant, un moteur électrique, ou bien un vérin pneumatique.

7. Système selon la revendication 1, **caractérisé en ce que**, dans le dispositif d'évaluation de signal (G), est contenue une partie d'étalonnage (K), à l'aide de laquelle, lorsque l'on a reçu l'information de position séparée, on peut effectuer un étalonnage (k) du signal (f) une valeur initiale prédéterminée, de préférence la valeur zéro (f0) de la tension du fil.

8. Procédé de fourniture intermittente de fils de trame (Y) depuis un appareil de fourniture (F) dans un métier à tisser (L), pour lequel, pendant chaque processus d'introduction, la tension de fil de trame est modifiée à l'aide d'un frein à fil (B) commandé, le frein à fil étant intégré dans un circuit de régulation fermé, dans lequel un dispositif d'évaluation de signal (G) commence par régler le frein pour fil, en fonction d'un signal de tension dans le fil (f) prélevé sur le fil par une sonde de tensiomètre (7) installée en aval du frein pour fil, **caractérisé en ce que** le fil de trame (Y) et la sonde de tensiomètre (7) sont provisoirement séparés et un étalonnage (k) étant effectué à l'aide d'un signal de zéro de tension dans le fil (f0) pour un processus de régulation ultérieur, par rapport au signal (f) de tension dans le fil.

9. Procédé selon la revendication 8, **caractérisé en ce que** la séparation et l'étalonnage sont effectués lors d'une pause entre des processus d'introduction.
